# EUROPÄISCHE PATENTSCHRIFT

(11) **EP 1 336 561 B1**
(45) Veröffentlichungstag und Bekanntmachung des Hinweises auf die Patenterteilung: **10.11.2004**
(21) Anmeldenummer: 03002882.3
(22) Anmeldetag: 08.02.2003
(51) Int. Cl.: B63H 5/125

(54) **Antrieb für Wasserfahrzeuge**
Propulsion for watercrafts
Entrainement pour bateaux

(30) Priorität: 16.02.2002 DE 10206530
(43) Veröffentlichungstag der Anmeldung: 20.08.2003
(73) Patentinhaber: Schottel GmbH & Co KG., D-56322 Spay am Rhein (DE)
(72) Erfinder: Stein, Peter, 56291 Leiningen (DE); Müller, Lutz, 56072 Koblenz (DE)
(74) Vertreter: Lindner, Manfred Klaus, Dipl.-Phys.

(56) Entgegenhaltungen:
- EP-A- 0 331 603
- WO-A-00/68073
- US-A1- 2001 051 475
- "SIEMENS-SCHOTTEL-PROPULSOR (SSP) THE PODDED ELECTRIC DRIVE WITH PERMANENTLY EXCITED MOTOR" SIEMENS-SCHOTTEL-PROPULSOR (SSP) THE PODDED ELECTRIC DRIVE WITH PERMANENTLY EXCITED MOTOR, XX, XX, 7. März 1997 (1997-03-07), Seiten A-B,1-24, XP000198528

## Beschreibung

Die vorliegende Erfindung bezieht sich auf eine Antriebsvorrichtung für Wasserfahrzeuge, die dem Vortrieb des Wasserfahrzeugs, gegebenenfalls aber auch der Änderung der Fahrtrichtung des Wasserfahrzeugs, also dessen Steuerung dienen kann, wobei im Zusammenhang mit der Erfindung insbesondere an eine Richtungsänderung von etwa +/- 10° gegenüber der Hauptfahrtrichtung gedacht ist. Die Antriebsvorrichtung weist ein Gehäuse auf, das gondelartig mit im wesentlichen horizontaler Längsachse außerhalb des eigentlichen Wasserfahrzeugs unter dem Wasserfahrzeugrumpf angeordnet ist. In dem Unterwassergehäuse kann sich ein Antriebsmotor oder es können in ihm Teile eines Antriebes sich befinden. Der Antriebsmotor kann beispielsweise gemäß DE 196 48 417 ein Elektromotor sein, Teil eines Antriebs kann beispielsweise gemäß DE 44 40 738 ein Getriebe sein, dem Antriebsleistung aus einem im Wasserfahrzeug angeordneten Motor zugeführt wird. Der Antriebsmotor bzw. der Teil des Antriebs ist mit einer Antriebswelle mit mindestens einem Antriebspropeller verbunden, der am einen Ende des Gehäuses außerhalb des Gehäuses angeordnet ist. Eine gegebenenfalls geteilte Antriebswelle kann auch an beiden Enden des Gehäuses aus diesem herausgeführt sein, um mindestens einen Antriebespropeller an jedem Gehäuseende außerhalb desselben anzutreiben. Der Lagerung des Unterwassergehäuses am Rummpf des Wasserfahrzeugs dient ein Schaft mit vertikaler Längsachse, dessen unteres Ende fest mit dem Unterwassergehäuse und dessen oberes Ende mit dem Rumpf des Wasserfahrzeugs verbunden ist. Ist die Verbindung zwischen oberem Schaftende und Rumpf des Wasserfahrzeugs in bekannter Weise so ausgebildet, dass der Schaft um seine Längsachse schwenk- bzw. drehbar ist, so kann die Richtung des mit dem mindestens einen Propeller erzeugten Vortriebes verändert werden und der Antrieb dient nicht nur dem Vortrieb, sondern auch der Bestimmung der Fahrtrichtung des Wasserfahrzeugs. Der vorerwähnte Schaft zwischen dem Unterwassergehäuse und dem Rumpf des Wasserfahrzeuges hat im Querschnitt etwa die Form eines Tragflügels, um dem anströmenden Wasser einen möglichst geringen Widerstand entgegenzusetzen und laminar, d.h. mit möglichst geringer Wirbelbildung umströmt zu werden.

Die vorliegende Erfindung befaßt sich nun mit der Ausbildung des vorgenannten Schaftes vorzugsweise für einen grundsätzlich rundum schwenkbaren Antrieb für Wasserfahrzeuge mit einem Geschwindigkeitsbereich oberhalb von etwa 24 Kn derart, dass die Kavitationsgefahr am Schaft und am zumindest einen Propeller gering ist, wobei Druckschwankungen gering gehalten sind und Schub- und Drehmomentschwankungen in möglichst geringem Ausmaß in die Gesamtstruktur eingeleitet werden.

Derartige Antriebe, die einen im Unterwassergehäuse angeordneten Elektromotor einschließen, verfügen über ein praktisch unbegrenztes Leistungsspektrum. Sie können deshalb in Schiffen mit hohen Geschwindigkeitsanforderungen wie z.b. RoRo-Schiffen und Fähren eingesetzt werden. Der Trend geht bei diesen Schiffen zu Geschwindigkeiten von 24 Kn und darüber hinaus. Für diese Anwendungen ergeben sich spezielle Anforderungen an die Auslegung der Propeller und der gesamten Anlage unter Einschluß des Schaftes zwischen Unterwassergehäuses und Rumpf des Wasserfahrzeugs.

Im Gegensatz zu einem konventionell angetriebenen Schiff mit einem vom Antrieb unabhängigen Ruder zur Kurskorrektur übernimmt bei einem wie oben definiert zur Kurskorrektur schwenkbaren Antrieb, einem sogenannten PoD, dieser Antrieb die Aufgabe eines Vortriebs- und Steuerorganes. Bei der Steuerung eines Wasserfahrzeugs mittels einer solchen Anlage zum Kurshälten wie aber auch zur Kurskorrektur treten im normalen Schiffsbetrieb Steuerwinkel von +/- 10° auf. Durch diese Anstellung des Antriebes gegen die Strömung durch die tangentiale Komponente in der Strömung hinter dem Propeller kommt es radial veränderlich zu unterschiedlichen Anströmwinkeln am Schaft des PoD und es ist ein Ziel der Erfindung, Maßnahmen vorzuschlagen, die hohen Schiffsgeschwindigkeiten und relativ großen Anstellwinkeln am Schaftprofil Rechnung tragen, um Kavitation und Ablösen der Strömung weitestgehend zu vermeiden, weil bisher verwendete Schaftgeometrien diese Anforderungen nicht erfüllen können.

Dabei wird von der Erkenntnis ausgegangen, dass es im Nachstrom eines Wasserfahrzeugs, insbesondere also eines Schiffes zu einer Verringerung der Anströmgeschwindigkeit kommt. Ein ähnlicher Effekt tritt in den Bereichen vor bzw. hinter dem Schaft eines Antriebes mit gondelartigem Unterwassergehäuse auf. Die Strömung wird auch im Bereich hinter dem Gehäuseschaft verzögert. Beide Druckfelder werden superponiert.

In Bereichen starker Verzögerung kommt es durch die deutliche Betriebspunktverschiebung des Propellers zum Auftreten von Kavitation. Diese kann zu Erosionsschäden am Propellerblatt führen. Das Druckschwankungsniveau wird deutlich angehoben. Gleichzeitig führt das Auftreten von großen Geschwindigkeitsgradienten zu Schub- und Drehmomentschwankungen, die in die Struktur eingeleitet werden. Insbesondere bei Schiffen mit hohen Anforderungen (z.B. Fähren) werden hohe Druckschwankungswerte und Kavitation nicht akzeptiert. Auch diesem Problem soll mit der vorliegenden Erfindung Rechnung getragen werden.

Mit der Erfindung ergibt sich die Verwendung relativ großer Radien an der Eintrittskante der einzelnen Profilschnitte des Gehäuseschaftes und es wird eine stoßfreie Anströmung über einen großen Anstellwinkelbereich des Profils gewährleistet. Starke lokale Beschleunigungen und Unterdruckspitzen werden verringert. Die Kavitationsgefährdung sinkt. Die Gefahr von Ablösungen wird durch einen moderaten Druckanstieg in Richtung der Profilhinterkante verringert. Das Verhältnis der lokalen Dicke zu maximalen Dicke sollte nicht kleiner sein als in der nachfolgend zitierten erfindungsgemäßen Tabelle. Ein Verhältnis der maximalen Dicke zur Profillänge im Bereich von 0,23 bis 0,30 stellt einen zweckmäßigen Kompromiß dar. Die Kavitationsgefahr wird verringert ohne den Schaftwiderstand unnötig zu vergrößern.

| Dickenverteilung t/tmax: | |
|---|---|
| x/L | t/tmax |
| 0,05 | 0,44 |
| 0,10 | 0,62 |
| 0,15 | 0,76 |
| 0,20 | 0,84 |
| 0,25 | 0,91 |
| 0,30 | 0,96 |

In der weiteren Ausbildung der Erfindung befaßt sich diese mit dem Problem der Vermeidung einer zusätzlichen Verzögerung der Strömung durch den Schaft des Unterwassergehäuses. Hierzu wird ein entsprechend großer Abstand der Ebene der Propellererzeugenden (des Propellerspitzenkreises) zur Vorder- bzw. Hinterkante des Schaftprofils gewählt. Dieser wurde unter Berücksichtigung der Belastungsverteilung am Propeller ermittelt.

Aus Kavitationsgründen wird der Propeller im Bereich der Nabe und Außenschnitte entlastet. Die Schnitte (0,5 - 0,9 r/R) zweisen einen größeren Abstand zur Propellerebene auf. Aufgrund der größeren lokalen Belastung an diesen Blattschnitten führt eine Verzögerung der Strömung dort schneller zu Kavitation. In der nachfolgenden Tabelle gemäß der weiteren Ausbildung der Erfindung ist der erfindungsgemäß erforderliche Mindestabstand in Abhängigkeit vom Propellerdurchmesser angegeben.

| Abstand der Propellerebenen zum Schaft: | |
|---|---|
| r/R | s/D |
| 0,5 | 0,20 |
| 0,6 | 0,23 |
| 0,7 | 0,25 |
| 0,8 | 0,27 |
| 0,9 | 0,29 |
| 1,0 | 0,30 |

Die in den beiden vorstehenden und in den Patentansprüchen zitierten Tabellen gemäß der Erfindung verwendeten Parameter ergeben sich aus der einzigen Zeichnung.

Diese stellt einen erfindungsgemäßen Antrieb dar, wie er aber an sich bekannt ist. Am Boden 1 des Rumpfes 2 eines Wasserfahrzeugs ist der Schaft 3 eines Unterwassergehäuses 4 an seinem oberen Ende gelagert. Die Verbindung zwischen oberem Schaftende und Rumpf des Wasserfahrzeugs kann starr sein, vorzugsweise ist sie aber in an sich bekannter Weise so als Drehlager ausgebildet, dass Schaft 3 und Gehäuse 4 um die Längsachse 5 des Gehäuseschaftes 3 endlos, d.h. um 360° geschwenkt werden können. Das Schaftprofil ist als Linienzug 6 eingezeichnet. Mit dem unteren Ende des Schaftes 3 ist das Unterwassergehäuse 4 starr verbunden. Es nimmt in an sich bekannter Weise einen Antriebsmotor auf, der vorzugsweise ein Elektromotor ist, dem Energie durch Kabel zugeführt wird, die durch den Schaft 3 hindurch in das Innere des Rumpfes geführt sind. In dem gondelartigen Unterwassergehäuse 4 kann sich aber auch ein Verteilergetriebe befinden, dem die Eingangsenergie über eine durch den Schaft 3 geführte Antriebswelle von einem im Rumpf 2 des Wasserfahrzeugs angeordneten Motor zugeführt wird. In beiden Fällen wird eine um die Längsachse 7 des Unterwassergehäuses 4 drehende Antriebswelle angetrieben, die am einen oder an beiden Enden aus dem Unterwassergehäuse herausgeführt ist und am aus dem Unterwassergehäuse herausgeführten Ende drehfest einen Propeller trägt oder an beiden aus dem Unterwassergehäuse 4 herausgeführten Enden drehfest zumindest je einen Propeller 8, 9 trägt. Der oder die Propeller dienen dem Vortrieb des Wasserfahrzeugs, also insbesondere des Schiffes, wobei durch Drehen von Schaft und Gehäuse um die Achse 5 die Richtung des geförderten Wasserstrahles und damit der Kurs des Wasserfahrzeuges geändert werden können. Die zur Kennzeichnung der Erfindung eingezeichneten Parameter sind die folgenden:
- tmax: = die maximale Dicke des Tragflügelprofils, wie es durch den Linienzug 6 gekennzeichnet ist und der Querschnitt des Schaftes 3 ist, dessen Vorderkante und dessen Hinterkante konkav bogenförmig sind,
- t: = die aktuelle Profildicke des Profils in ausgewählten Bereichen,
- x: = der Abstand des ausgewählten Bereichs von dem in der Hauptfahrtrichtung vorderen, nasenför migen Ende des Profils,
- L: = die Gesamtlänge des Profils,
- s: = der Abstand der Propellerhauptebene P.E. des Spitzenkreises vom ausgewählten Schaftbe reich,
- r: = der Abstand des ausgewählten Schaftbereichs von der Drehachse des Propellers,
- R: = der Radius des Propellerspitzenkreises,
- D: = der Durchmesser des Propellerspitzenkreises.

Zusammenfassend kann danach die Problematik der Erfindung wie folgt beschrieben werden.

Für Wasserfahrzeug/Schiffsgeschwindigkeiten über 24 Kn ergeben sich spezielle Anforderungen an die Gestaltung der Antriebe. Diese resultieren aus den Forderungen des Betreibers nach einem niedrigen Druckschwankungsniveau und geringer Geräuschbelastung. Gleichzeitig sind Beschädigungen der Anlage durch erosive Kavitation an Schaft und Propellern zu vermeiden. Die erfindungsgemäßen Maßnahmen bieten die Möglichkeit, Antriebe in diesem Geschwindigkeitsbereich unter Berücksichtigung dieser Forderungen betreiben zu können. Die sich ergebende Möglichkeit der Verwendung großer Radien an der Eintrittskante des Schaftes gewährleitet eine stoßfreie Anströmung über einen großen Anstellwinkelbereich. Die Schaftprofile weisen ein maximales Dicken/Längenverhältnis von 0,3 auf. Ein bestimmter Mindestabstand zwischen der Propellerebene und dem Schaft wird eingehalten.

## Patentansprüche

1. Vorrichtung zum Antrieb eines Wasserfahrzeugs und vorzugsweise auch zur Korrektur der Vortriebsrichtung des Wasserfahrzeugs vorzugsweise im Bereich von etwa +/- 10°, wobei die Antriebsvorrichtung ein Gehäuse aufweist, das gondelartig mit im wesentlichen horizontaler Längsachse außerhalb des Wasserfahrzeugrumpfes unterhalb des Rumpfes angeordnet ist, am einen Ende außerhalb des Gehäuses im umgebenden Wasser drehend einen Propeller, innerhalb des Gehäuses zumindest Teile des Antriebes des Propellers aufweist und durch einen Schaft mit im wesentlichen vertikaler Längsachse mit dem Wasserfahrzeugrumpf verbunden ist, wobei das untere Ende des Schafts fest mit dem gondelartigen Gehäuse, das obere Ende des Schafts vorzugsweise um dessen Längsachse schwenkbar am Wasserfahrzeugrumpf gelagert ist, wobei der Schaft im Querschnitt etwa die Form eines Tragflügels hat, d.h. in der Regelanströmrichtung am vorderen Ende eine abgerundete Nase bildet, nach der die Profildicke zunächst ansteigt, um nach einer maximalen Dicke in einer Endspitze auszulaufen,
**dadurch gekennzeichnet,**
**dass** beginnend mit der Profilnase die Beziehung zwischen dem Längenverhältnis (x/L) zwischen aktuellem Abstand (x) von der Profilnase und der gesamten Profillänge (L) einerseits und dem Dickenverhältnis (t/tmax) zwischen aktueller Profildicke (t) und maximaler Profildicke (tmax) wie folgt ist
| Dickenverteilung t/tmax: | |
|---|---|
| x/L | t/tmax |
| 0,05 | 0,44 |
| 0,10 | 0,62 |
| 0,15 | 0,76 |
| 0,20 | 0,84 |
| 0,25 | 0,91 |
| 0,30 | 0,96. |

2. Vorrichtung zum Antrieb eines Wasserfahrzeugs nach Anspruch 1,
**dadurch gekennzeichnet,**
**dass** die Beziehung zwischen dem Verhältnis (r/R) zwischen aktuellem Propellerdurchmersser (r) und maximalem Propellerdurchmesser (R) einerseits und dem Verhältnis (s/D) zwischen dem Abstand (s) des Propellerspitzenkreises von der vorderen Kante des Schaftes und dem maximalen Durchmesser (D) des Propellers anderseits wie folgt ist.
| Abstand der Propellerebenen zum Schaft: | |
|---|---|
| r/R | s/D |
| 0,5 | 0,20 |
| 0,6 | 0,23 |
| 0,7 | 0,25 |
| 0,8 | 0,27 |
| 0,9 | 0,29 |
| 1,0 | 0,30 |

## Claims

1. Apparatus for the propulsion of a watercraft and preferably also for correcting the direction of propulsion of the watercraft, preferably in the range of about +/- 10°, the propulsion apparatus comprising a housing disposed in the form of a gondola with a substantially horizontal longitudinal axis outside the craft hull and beneath the hull, and having at one end a propeller rotating in the surrounding water outside the housing, and having at least parts of the propeller drive inside the housing, and being connected to the hull by a strut having a substantially vertical longitudinal axis, the bottom end of the strut being mounted rigidly with the gondola housing while the top end of the strut is mounted on the hull preferably so as to be pivotable about its longitudinal axis, the strut cross-section being substantially in the form of an aerofoil, i.e. forming a rounded nose at the front end in the normal direction of incident flow, after which nose the profile thickness first increases and then terminates in an end point after a maximum thickness, **characterised in that** starting with the profile nose the relationship between the length ratio (x/L) between the actual distance (x) of the profile nose and the total profile length (L), on the one hand, and the thickness ratio (t/tmax) between the actual profile thickness (t) and the maximum profile thickness (tmax) is as follows:
| Thickness distribution t/tmax: | |
|---|---|
| x/L | t/tmax |
| 0.05 | 0.44 |
| 0.10 | 0.62 |
| 0.15 | 0.76 |
| 0.20 | 0.84 |
| 0.25 | 0.91 |
| 0.30 | 0.96. |

2. Apparatus for the propulsion of a watercraft according to claim 1, **characterised in that** the relationship between the ratio (r/R) between the actual propeller diameter (r) and the maximum propeller diameter (R), on the one hand, and the ratio (s/D) between the distance (s) of the propeller tip circle from the front edge of the strut and the maximum diameter (D) of the propeller, on the other hand, is as follows:
| Distance of propeller planes from the strut: | |
|---|---|
| r/R | s/D |
| 0.5 | 0.20 |
| 0.6 | 0.23 |
| 0.7 | 0.25 |
| 0.8 | 0.27 |
| 0.9 | 0.29 |
| 1.0 | 0.30. |

## Revendications

1. Dispositif pour l'entraînement d'un véhicule nautique et de préférence également pour la correction de la direction de propulsion du véhicule nautique de préférence dans la plage d'environ +/- 10°, le dispositif d'entraînement comprenant un boîtier qui est agencé à l'extérieur de la coque du véhicule nautique et au-dessous de la coque à la manière d'une nacelle avec un axe longitudinal sensiblement horizontal, une hélice en rotation dans l'eau environnante à une extrémité à l'extérieur du boîtier et des parties au moins de l'entraînement de l'hélice à l'intérieur du boîtier, lequel est relié à la coque du véhicule nautique par un arbre avec un axe longitudinal sensiblement vertical, l'extrémité inférieure de l'arbre étant montée solidairement avec le boîtier en forme de nacelle, l'extrémité supérieure de l'arbre étant montée de préférence mobile en pivotement autour de son axe longitudinal sur la coque du véhicule nautique, l'arbre présentant en section transversale approximativement la forme d'une aile portante, c'est-à-dire formant un nez arrondi à l'extrémité avant en direction d'attaque régulière, en arrière duquel l'épaisseur du profil augmente tout d'abord pour se terminer après une épaisseur maximale en une pointe terminale,
**caractérisé en ce que**
à partir du nez du profil la relation entre le rapport de longueur (x/L) de la distance actuelle (x) du nez de profil sur la totalité de la longueur de profil (L) d'une part et le rapport d'épaisseur (t/tmax) de l'épaisseur de profil actuelle (t) sur l'épaisseur de profil maximale (tmax) est la suivante :
| rapport de l'épaisseur t/tmax : | |
|---|---|
| x/L | t/tmax |
| 0,05 | 0,44 |
| 0,10 | 0,62 |
| 0,15 | 0,76 |
| 0,20 | 0,84 |
| 0,25 | 0,91 |
| 0,30 | 0,96. |

2. Dispositif d'entraînement d'un véhicule nautique selon la revendication 1, **caractérisé en ce que** la relation entre le rapport (r/R) du diamètre actuel de l'hélice (r) sur le diamètre maximal de l'hélice (R) d'une part et le rapport (s/D) de la distance (s) du cercle de la pointe de l'hélice depuis l'arête avant de l'arbre sur le diamètre maximal (D) de l'hélice est la suivante :
| distance des plans de l'hélice par rapport à l'arbre : | |
|---|---|
| r/R | s/D |
| 0,5 | 0,20 |
| 0,6 | 0,23 |
| 0,7 | 0,25 |
| 0,8 | 0,27 |
| 0,9 | 0,29 |
| 1,0 | 0,30. |
